# EUROPÄISCHE PATENTSCHRIFT

(11) **EP 0 022 516 B1**
(45) Veröffentlichungstag und Bekanntmachung des Hinweises auf die Patenterteilung: **28.11.1984**
(21) Anmeldenummer: 80103744.1
(22) Anmeldetag: 01.07.1980
(51) Int. Cl.: G08B 5/32, H01H 9/16

(54) **Lampenloses Signalelement**
Signalling element without lamp
Elément de signalisation sans lampe

(30) Priorität: 16.07.1979 DE 2928700
(43) Veröffentlichungstag der Anmeldung: 21.01.1981
(73) Patentinhaber: SIEMENS AKTIENGESELLSCHAFT, 80333 München (DE)
(72) Erfinder: Quella, Ferdinand, Dr.,, D-8035 Gauting (DE); Pape, Heinz, Dipl.-Phys., D-8000 München 71 (DE)

## Beschreibung

Die Erfindung betrifft ein lampenloses Signalelement (z.B. Signalknopf, Kippschalter, Drehknopf, Schiebeschalter), eventuell in Verbindung mit einer Beschriftung, das bei unterschiedlichen Schaltzuständen verschiedene Stellungen gegenüber einem feststehenden Gehäuseteil einnimmt.

Es ist bereits ein lampenloser Signalknopf bekannt, dessen Schaltzustand an einem oder mehreren Leuchtsymbolen (Flächen oder Aufschriften) leicht erkannt werden kann und der ohne eine Lampe auskommt (DE-AS 20 32 839). Dabei lenken in einer Schalterstellung Spiegel das seitlich in einem Bauteil des Schaltknopfes fallende Umgebungslicht nach vorn um. In der anderen Stellung dringt kein Licht in dieses Bauteil ein.

Der Erfindung liegt die Aufgabe zugrunde, ein Schaltelement zu realisieren, dessen Stellung an einem oder mehreren Leuchtsymbolen (Flächen oder Aufschriften) leicht erkannt werden kann und das ohne eine Lampe auskommt. Die Erkennbarkeit des Signals soll über einen möglichst weiten Bereich der Umgebungshelligkeit gewährleistet sein. Darüber hinaus soll der Aufbau einfach und das Funktionsprinzip vielfältig anwendbar sein. Die Lösung dieser Aufgabe ist gekennzeichnet durch die Verwendung einer Lichtsammelvorrichtung im Gehäuseteil oder im Betätitgungsteil, welche aus einem Körper (Fluoreszenzkörper) besteht, der
a) aus einem Material mit einem Brechungsindex n> 1 besteht,
b) fluoreszierende Partikel enthält,
c) auftreffendes Licht durch Fluoreszenzstreuung und nachfolgende Reflexionen an seinen Grenzflächen sammelt und
d) Fluoreszenzlicht konzentiert über Auskoppelbereiche abgibt,

in der Weise, daß entweder die Beleuchtungsverhältnisse der Lichtsammelvorrichtung oder die Auskopplung des gesammelten Lichts nach außen von der Stellung des Betätigungsteiles abhängt. Statt einer einzigen Lichtsammelvorrichtung, die im folgenden Fluoreszenzkörper genannt wird, können auch mehrere vorzugsweise verschiedenfarbige Lichtsammelvorrichtungen Verwendung finden. Das gilt auch für die in den abhängigen Ansprüchen aufgeführten Merkmale, in denen der Einfachheit haiber im allgemeinen nur von einer Lichtsammelvorrichtung die Rede ist.

Mit der Lösung nach der Erfindung ist es möglich, nicht nur einen Signalknopf, sondern auch andere Schalteinrichtungen, wie Kippschalter, Drehschalter und Schiebeschalter oder dergleichen, zu beleuchten. Die Möglichkeit, Licht-insbesondere auch diffuses Licht-zu sammeln und auf definierte Auskoppelbereiche zu konzentrieren, macht das erfindungsgemäß vorgeschlagene Signalelement einem System mit Spiegeln in der Anwendungsbreite weit überlegen und rückt es bezüglich seiner Erkennbarkeit in die Nähe aktiver Signalanzeigen. Sowohl in der Dämmerung als auch in sehr hellem Umgebungslicht ist die Anzeige gut lesbar, was beispielsweise bei LED's oder Glimmlampen nicht für diesen Weitenbereich zutrifft.

Die Integration des Fluoreszenzkörpers im Betätigungsteil hat, da das Betätigungsteil der bewegliche Teil ist, den Vorteil, daß damit auf einfache Weise die Beleuchtungsverhältnisse geändert werden können.

Durch die Integration des Fluoreszenzkörpers im Gehäuse ist es möglich, wesentlich größere Sammelflächen zu erzielen, als es zum Beispiel in dem beweglichen Teil üblicher Schalter durchführbar ist.

Nach einer Ausbildung der Erfindung wird das Fluoreszenzlicht über Lichtleiter geführt oder ausgekoppelt. Dies ermöglicht eine verlustlose Lichtführung über Bereiche, die nicht zur Lichtsammlung beitragen.

Weiterbildungen und weitere Ausgestaltungen der Erfindung ergeben sich aus der Beschreibung und den übrigen abhängigen Ansprüchen.

Die Erfindung wird anhand der Figuren erläutert. Es zeigen:
Figur 1 einen Signalknopf in zwei Schaltzuständen a und b,
Figur 2 eine Abwandlung des Signalknopfes nach Figur 1 im Zustand a,
Figur 3 einen Kippschalter mit einer dem Signalknopf von Figur 2 dienlichen Funktionsweise,
Figur 4 einen Drehschalter in zwei Ansichten,
Figur 5 einen Schiebeschalter,
Figur 6 einen Druckknopf, bei dem der Fluoreszenzkörper ein Teil des Gehäuses ist,
Figur 7 einen Kippschalter, bei dem der Fluoreszenzkörper ein Teil des Gehäuses ist,
Figur 8 einen Drehschalter, bei dem der Fluoreszenzkörper ein Teil des Gehäuses ist und
Figur 9 einen Schiebeschalter, bei dem der Fluoreszenzkörper ein Teil des Gehäuses ist.

In den Figuren sind gleiche Bauteile mit gleichen Bezugszeichen versehen. Bauelemente, z.B. elektrische Anschlüsse bei den Schaltern, die zum Verständnis der Erfindung nicht erforderlich sind, wurden weggelassen.

In der Figur 1 ist mit 1 ein lichtdurchlässiges Knopfgehäuse bezeichnet, in dem ein scheibenförmiger Fluoreszenzkörper 2 mit Auskoppelstellen 3 eingebracht ist. Als Auskoppelstellen können eingeprägte Kerben oder aufgedruckte Pigmente in Form von Symbolen (Schrift oder Zahlen) vcrgesehen sein. Als Pigmente können wiederum weiße, farbige, fluoreszierende oder phosphoreszierende Partikel aufgebracht werden. Die Schmalseiten des Fluoreszenzkörpers 2 können verspiegelt sein, was mit dem Bezugszeichen 4 angedeutet ist. Die Rückwand des Signalknopfes ist verspiegelt oder mit einem diffusreflektierenden Belag versehen. An der Vorderseite des Fluoreszenzkörpers ist eine lichtundurchlässige Maske 6 angebracht, die nur die Auskoppelstellen 3 freiläßt. Der Signalknopf ist in einem Gehäuse 7 eingebaut.

Im Zustand der Figur 1 a leuchtet das Signal (Schrift, z.B. "EIN"/"AUS", Symbole oder ähnliches) auf. Durch das transparente Gehäuse 1 trifft Umgebungslicht in der Figur 1 a direkt oder über den Spiegel 5 auf den in diesem Beispiel plattenförmig ausgebildeten Fluoreszenzkörper 2. Bei diesem handelt es sich um einen Körper mit glatten, parallelen Oberflächen, der aus einem transparenten Material mit einem Brechungsindex n_{>}1 besteht (z.B. PMMA) und einen Fluoreszenzfarbstoff enthält. Letzterer wandelt das Umgebungslicht in Fluoreszenzlicht um, das durch Totalreflektion und die Seitenverspiegelung 4 zum größten Teil (bei n=1,5 ca. 75%) in der Platte gehalten wird und diese nur an den Auskoppelstellen (z.B. Keren oder aufgebrachte Pigmente), die in Form des Anzeigesymbols ausgeführt sind, verlassen kann.

Im Zustand der Figur 1 b erreicht kein Umgebungslicht den Fluoreszenzkörper und deshalb leuchtet die Anzeige nicht.

In der Figur 2 ist mit 8 die transparente Vorderfront (Lichtleiter) eines lampenlosen, gegenüber Figur 1 etwas modifizierten Signalknopfes bezeichnet, In dieser Ausführungsform ist die Lichtsammelvorrichtung 2 rohrförmig, deren. rückwärtige Seitenflächen mit Reflektoren 4 versehen sind. Das Fluoreszenzlicht wird über die Reflektoren 9 in den Lichtleiter 8 reflektiert, der die Vorderfront bildet. Durch die Auskoppelstellen 3 wird das gesammelte Licht nach vorn abgestrahlt. Damit im eingedrückten Zustand des Signalknopfes kein Umgebungslicht den Fluoreszenzkörper erreicht (durch die transparente Frontplatte 8), ist ebenso wie in Figur 1 eine dieser Ausführungsform angepaßte Abdeckung 6 gegen Umgebungslicht vorgesehen. Das lichtdurchlässige Gehäuse 1, das auch milchglasähnlich ausgeführt sein kann, dient in erster Linie dem Schutz des Fluoreszenzkörpers gegen Verkratzen. Im Prinzip kann auf das Gehäuse verzichtet werden.

Die Figur 3 zeigt einen Kippschalter mit der Drehachse 10, bei dem sich der Fluoreszenzkörper im Betätigungsteil befindet. Das vom Fluoreszenzkörper 2 gesammelte Licht wird über den Lichtleiter 8 geführt und verläßt ihn bei 3. In der anderen Schalterstellung,ist der Fluoreszenzkörper in das Gehäuse 7 eingeklappt und die Abdeckungen 6 verhindern den Lichteintritt in das transparente Gehäuse 1:. Demnach tritt bei dieser Schalterstellung bei 3 kein Licht aus. Änderungen in der geometrischen Form und im Aufbau sind möglich, wenn nur dafür Sorge getragen ist, daß jeweils nur in einem Schaltzustand eine Lichteintrittsöffnung offen ist, die im anderen Schaltzustand ^{g}esch- lossen oder abgedeckt ist.

Figur 4a zeigt einen Drehschalter in Draufsicht und Figur 4b im Schnitt. Nach der Schaltstellung in der Figur 4 fällt Licht durch die transparente Gehäusefläche 1 auf die Fluoreszenzkörper 2. Die Reflektoren 9 leiten das Fluoreszenzlicht in den Lichtleiter 8, so daß es bei 3 austritt. Die mit 7 bezeichneten Gehäuseteile sind lichtundurchlässig. Beim Verdrehen des Knopfes 11, zum Beispiel um 90°, verschwinden die Fluoreszenzkörper 2 hinter den lichtundurchlässigen Gehäuseteilen 7, so daß sie nicht vom Umgebungslicht erreicht werden. Statt dessen werden jetzt die vorzugsweise andersfarbigen Fluoreszenzkörper 2' vom Umgebungslicht beleuchtet. Statt einer Unterteilung in 90°-Abschnitte ist jede Unterteilung möglich. Es können auch mehrere Fluoreszenzkörper nacheinander vor eine Lichteintrittsöffnung 1 geschaltet werden.

In der Figur 5 ist die Anwendung der Erfindung auf einen Schiebeschalter schematisch dargestellt. Auf einen Schieber 12 ist ein plattenförmiger Fluoreszenzkörper 2 aufgebracht. An einer Seite wird das gesammelte Fluoreszenzlicht über den Lichtleiter 8 und die Auskoppelstelle 3 dem Betrachter zugeführt. Die übrigen Seiten sind mit Reflektoren 4 versehen. Dargestellt ist in. dieser Figur der Zustand, in dem das Signalelementleuchtet. Wird der Schieber nach rechts hinter die lichtundurchlässige Gehäusewand 7 versenkt, dann bleibt die Auskoppelstelle 3 dunkel.

Die Figur 6 zeigt einen Druckknopf, bei dem mehrere Schalterstellungen angezeigt werden können. Der Flu^{p}reszenzkörper 2 ist ein Teil des Gehäuses. Der Druckknopf besteht aus lichtundurchlässigem Material 13, in dem Lichtleiter 8a und 8b vorgesehen sind. Reflektoren 9 dienen der Lichtführung. In der gezeichneten Lage tritt Licht über den Lichtleiter 8a und die Auskoppelstelle 3a, z.B. punktförmig, aus. In einer mittleren Stellung, in der der Druckknopf so tief eingedrückt wird, daß der Lichtleiter 8b vom Fluoreszenzlicht getroffen wird, tritt über die Auskoppelstelle 3b Licht, z.B. ringförmig, aus. Wenn der Druckknopf noch tiefer eingedrückt wird, bis die Lichtleiter im Gehäuse versenkt sind, dann bleibt die Auskoppelstelle dunkel.

In der Figur 7a ist ein Kippschalter im Schnitt in der Seitenansicht und in der Figur 7b in der Draufsicht dargestellt. Der Fluoreszenzkörper 2 stellt in diesem Fall die Abdeckplatte dar. Es wird also in jeder Schalterstellung Licht eingekoppelt und je nach der Schalterstellung einmal oben und einmal unten Licht ausgekoppelt. Demnach leuchtet einmal die obere Bezeichnung, z.B. "EIN", und einmal die untere Bezeichnung, z.B. "AUS", auf.

Die Figur 8a zeigt einen Drehschalter im Schnitt und die Figur 8b in der Draufsicht. Das vom Fluoreszenzkörp^{p}r 2 gesammelte Licht wird über die Reflektoren 9 umgelenkt, passiert das Betätigungsteil durch das transparente Fenster 81 und wird über 3 ausgekoppelt. Beim Verdrehen des Schalters mit Hilfe des Schaltknopfes 11 wird je nach Verteilung der Reflektoren 9 und der Anordnung von transparenten Fenstern 81 an unterschiedlichen Stellen Licht durchgelassen.

Der in der Figur 9 wiederum in zwei Ansichten dargestellte Schiebeschalter hat beispielsweise vier Schaltstellungen A bis D. Die Schnittdarstellung 9a ist gegenüber der Draufsicht 9b um 90° gedreht. Das im allgemeinen lichtdurchlässige Gehäuse 1 des Betätigungsteiles trägt nach Figur 9 in der Mitte eine Leiste aus Lichtleitern 8 und lichtundurchlässigen Bereichen 13. Beim Verschieben des Betätigungsteils befindet sich je nach Schaltzustand ein Lichtleiter 8 über dem Reflektor 9 und wird dadurch von unten mit Fluoreszenzlicht beleuchtet.

Die Erfindung kann jeder Formgebung angepaßt werden.

## Patentansprüche

1. Lampenloses Signalelement (zum Beispiel Signalknopf, Kippschalter, Drehknopf, Schiebeschalter), eventuell in Verbindung mit einer Beschriftung, das bei unterschiedlichen Schaltzuständen verschiedene Stellungen gegenüber einem feststehenden Gehäusteil einnimmt, gekennzeichnet durch die Verwendung einer Lichtsammelvorrichtung (2) im Gehäusteil (7) oder im Betätigungsteil, welche aus einem Körper (Fluoreszenzkörper) besteht, der
a) aus einem Material mit einem Brechungsindex n> 1 besteht,
b) fluoreszierende Partikel enthält,
c) auftreffendes Licht durch Fluoreszenztreuung und nachfolgende Reflexionen an seinen Grenzflächen sammelt und
d) Fluoreszenzlicht konzentriert über Auskoppelbereiche (3) abgibt,
in der Weise, daß entweder die Beleuchtungsverhältnisse der Lichtsammelvorrichtung oder die Auskopplung des gesammelten Lichts nach außen von der Stellung des Betätigungsteiles abhängt.

2. Signalelement nach Anspruch 1, dadurch gekennzeichnet, daß das Fluoreszenzlicht über Lichtleiter (8) geführt oder ausgekoppelt wird (Figur 2).

3. Signalelement nach Anspruch 1 oder 2, dadurch gekennzeichnet, daß Flächen (4, 9) des Fluoreszenzkörpers bzw. Lichtleiters, die das Fluoreszenzlicht nicht total reflektieren und an denen keine Lichtauskopplung erwünscht ist, mit dielektrischen, metallischen oder diffusen Reflektoren (4, 9) im optischen Kontakt mit der Fläche versehen sind.

4. Signalelement nach Anspruch 1 oder 2, dadurch gekennzeichnet, daß Flächen des Fluoreszenzkörpers bzw. Lichtleiters, die das Fluoreszenzlicht nicht total reflektieren und an denen keine Lichtauskopplung erwünscht ist, durch diffuse Reflektoren (4, 9) reflektierend ausgeführt sind, wobei sich zwischen der Fläche und dem Reflektor eine bis 100 ,um dicke Schicht mit kleinerem Brechungsindex als dem des Fluoreszenzkörper-Materials (zum Beispiel Luft) befindet.

5. Signalelement nach einem der Ansprüche 1 bis 4, dadurch gekennzeichnet, daß die Lichtauskoppelung über unverspiegelte Flächen (zum Beispiel 3 in Figur 3) des Fluoreszenzkörpers bzw. Lichtleiters erfolgt.

6. Signalelement nach einem der Ansprüche 1 bis 4, dadurch gekennzeichnet, daß die Lichtauskoppelung über verspiegelte (dielektrisch, metallisch, diffus) Kerben im Fluoreszenzkörper bzw. Lichtleiter erfolgt.

7. Signalelement nach einem der Ansprüche 1 bis 4, dadurch gekennzeichnet, daß die Lichtauskoppelung durch Aufrauhen der Oberfläche von Fluoreszenzkörper bzw. Lichtleiter erzielt wird.

8. Signalelement nach einem der Ansprüche 1 bis 4, dadurch gekennzeichnet, daß das Fluoreszenzlicht durch oberflächlich auf dem Fluoreszenzkörper aufgebrachte (zum Beispiel durch Siebdruck) farbige, vorzugsweise weiße Pigmente ausgekoppelt wird.

9. Signalelement nach einem der Ansprüche 1 bis 4, dadurch gekennzeichnet, daß das Fluoreszenzlicht durch oberflächlich auf dem Fluoreszenzkörper bzw. Lichtleiter aufgebrachte fluoreszierende oder phosphoreszierende Pigmente ausgekoppelt wird.

10. Signalelement nach einem der Ansprüche 1 bis 4, dadurch gekennzeichnet, daß das Fluoreszenzlicht durch in dem Fluoreszenzkörper bzw. Lichtleiter integrierte farbige, fluoreszierende oder phosphoreszierende Streuer oder Reflektoren ausgekoppelt wird.

11. Signalelement nach einem der Ansprüche 1 bis 4, dadurch gekennzeichnet, daß die Auskoppelung des Fluoreszenzlichts durch mechanische, an den Fluoreszenzkörper oder Lichtleiter angedrückte Streuer oder Reflektoren (farbig, fluoreszierend, phosphoreszierend) bewirkt wird.

12. Signalelement nach einem der Ansprüche 1 bis 11, dadurch gekennzeichnet, daß die Auskoppelungsstellen die Formen von Symbolen oder Beschriftungen haben.

13. Signalelement nach Anspruch 1, dadurch gekennzeichnet, daß das Gehäuse des Betätigungsteils, in dem sich der Fluoreszenzkörper (zum Beispiel Platte) befindet, zumindest teilweise aus lichtdurchlässigem (auch diffus) Material (1) besteht (Figur 1), während das Material des feststehenden Führungsteils (7) des Schalters zumindest für das Anregungslicht der Fluoreszenz undurchlässig ist.

14. Signalelement nach Anspruch 1, dadurch gekennzeichnet, daß der im Betätigungsteil des Signalelementes integrierte Fluoreszenzkörper auf seiner Vorderfront eine für Anregungslicht undurchlässige Abdeckung (6) trägt, die nur die Auskoppelbereiche freiläßt.

15. Signalelement nach den Ansprüchen 13 und 14, dadurch gekennzeichnet, daß das Betätigungsteil mit dem Fluoreszenzkörper in mindestens einem Schaltzustand aus dem Gehäuse herausragt (Figur 1 a), so daß der Fluoreszenzkörper von eindringendem Umgebungslicht erreicht werden kann.

16. Signalelement nach Anspruch 15, dadurch gekennzeichnet, daß eine reflektierende Schicht (5) auf die Rückwand des Betätigungsknopfes aufgebracht ist, oder das Rückwandmaterial selbstreflektierend ist (auch diffus), so daß das durch die Seitenflächen auf die Rückwand fallende Umgebungslicht zum Fluoreszenzkörper hin reflektiert wird.

17. Signalelement nach Anspruch 15, dadurch gekennzeichnet, daß der Betätigungsteil in mindestens einem Schaltzustand so tief ins Gehäuse versenkt wird, daß kein Umgebungslicht durch die transparenten Seitenwände ins Gehäuse dringen kann (Figur 1 b).

18. Signalelement nach Anspruch 1, dadurch gekennzeichnet, daß der Fluoreszenzkörper auf der Innenseite des Betätigungsgehäuses direkt hinter den transparenten (Seiten-) Wänden (1) liegt.

19. Signalelement nach Anspruch 18, dadurch gekennzeichnet, daß das Fluoreszenzlicht in die Frontfläche des Betätigungsteils geleitet wird (Krümmung, Reflektoren 9), die es über Auskoppelstellen (3) verläßt (zum Beispiel Figur 2).

20. Signalelement nach Anspruch 19, dadurch gekennzeichnet, daß die Frontfläche, aus der das Licht ausgekoppelt wird, aus Fluoreszenzkörpermaterial besteht und eine für das Ausgangslicht undurchlässige Abdeckung (6) trägt, die nur die Auskoppelstellen freiläßt.

21. Signalelement nach Anspruch 19, dadurch gekennzeichnet, daß die Frontplatte, aus der ausgekoppelt wird, aus klarem, lichtleitendem Material besteht und die inneren Flächen des Fluoreszenzkörpers durch eine lichtundurchlässige Abdeckung (6) gegen Umgebungslicht, das durch die Frontplatte eindringt, abgeschirmt sind (Figur 2).

22. Signalelement nach Anspruch 1, dadurch gekennzeichnet, daß der Ftuoreszenzkörper, eventuell in Verbindung mit einem Lichtleiter, den Betätigungsteil bildet.

23. Signalelement nach Anspruch 1, dadurch gekennzeichnet, daß das Gehäusematerial lichtdurchlässig ist und der Fluoreszenzkörper ins Gehäuse eingebaut ist.

24. Signalelement nach Anspruch 23, dadurch gekennzeichnet, daß sich die Lichtauskoppelbereiche Gehäuseteil befinden.

25. Signalelement nach Anspruch 23, dadurch gekennzeichnet, daß sich die Lichtauskoppelbereiche im Betätigungsteil befinden und das Licht über Lichtleiter vom Fluoreszenzkörper (2) in das Betätigungsteil geleitet wird (zum Beispiel Figur 6 und 7).

26. Signalelement nach Anspruch 24, dadurch gekennzeichnet, daß das Betätigungsteil lichtundurchlässig ist und abhängig vom Schaltzustand keine, eine oder mehrere Auskoppelstellen abdeckt.

27. Signalelement nach Anspruch 24, dadurch gekennzeichnet, daß die Lichtleitung zu den Auskoppelbereichen durch das Betätigungsteil hindurch verläuft.

28. Signalelement nach Anspruch 25 oder 27, dadurch gekennzeichnet, daß das Fluoreszenzlicht abhängig vom Schaltzustand zu verschiedenen Auskoppelstellen geleitet wird (Figur 6).

29. Signalelement nach Anspruch 28, dadurch gekennzeichnet, daß vershiedene Auskoppelstellen von verschiedenen Fluoreszenzkörpern mit Licht unterschiedlicher Farbe versorgt werden.

30. Signalelement nach einem der vorhergehenden Ansprüche, dadurch gekennzeichnet, daß die Umgebung der Auskoppelstellen farbkontrastfördernd eingefärbt oder abgedeckt ist.

31. Signalelement nach einem der vorhergehenden Ansprüche, dadurch gekennzeichnet, daß sich farbige oder phosphoreszierende Symbole auf dem Gehäuse oder dem Betätigungsteil-vorzugsweise in der Nähe der Fluoreszenzlichtauskoppelstellen-befinden (Bezugssymbole).

## Claims

1. A signalling element without a lamp (for example a signal button, toggle switch, rotary button, sliding switch), possibly in combination with an inscription, which element, in different switching states, assumes different positions relative to a stationary housing component, characterised by the use of a light collecting device (2) in the housing component (7), or in the actuating component, which device consists of a body (fluorescent body) which
a) consists of a material having a refractive index n>1,
b) contains fluorescent particles,
. c) collects incident light by fluorescent scattering and subsequent reflection at its boundary surfaces, and
d) emits fluorescent light concentrated by output coupling zones (3),
in such a way that, either the illumination conditions of the light collecting device, or the output coupling of the collected light to the exterior, is dependent upon the position of the actuating component.

2. A signalling element according to Claim 1, characterised in that the fluorescent light is guided or output-coupled by way of light conductors (8) (Figure 2).

3. A signalling element according to Claim 1 or 2, characterised in that surfaces (4, 9) of the fluorescent body or of the light conductor, as the case may be, which surfaces do not totally reflect the fluorescent light and at which no light output coupling is desired, are provided with dielectric, metallic or diffuse reflectors (4, 9) in optical contact with the surface.

4. A signalling element according to Claim 1 or 2, characterised in that surfaces of the fluorescent body, or of the light conductor, as the case may be, which surfaces do not totally reflect the fluorescent light and at which no light output coupling is desired, are rendered reflective by means of diffuse reflectors (4, 9), where, between the surface and the reflector, there is arranged a layer which has a thickness of up to 100 um and which has a refractive index which is lower than that of the fluorescent body material (for example, air).

5. A signalling element according to one of the Claims 1 to 4, characterised in that the light output coupling is effected by way of non- reflectively coated surfaces (for example 3 in Figure 3) of the fluorescent body, or of the light conductor, as the case may be.

6. A signalling element according to one of the Claims 1 to 4, characterised in that the light output coupling is effected by way of reflectively coated (dielectric, metallic, diffuse) grooves in the fluorescent body, or of the light conductor, as the case may be.

7. A signalling element according to one of the Claims 1 to 4, characterised in that the light output coupling is effected by roughening the surface of the fluorescent body, or of the light conductor, as the case may be.

8. A signalling element according to one of the Claims 1 to 4, characterised in that the fluorescent light is output-coupled by means of coloured, preferably white, pigments applied (for example, by silk screen printing) to the surface of the fluorescent body.

9. A signalling element according to one of the Claims 1 to 4, characterised in that the fluorescent light is output-coupled by means of fluorescent or phosphorescent pigments applied to the surface of the fluorescent body, or of the light conductor, as the case may be.

10. A signalling element according to one of the Claims 1 to 4, characterised in that the fluorescent light is output-coupled by means of coloured, fluorescent or phosphorescent scatterers or reflectors integrated in the fluorescent body, or the light conductor, as the case may be.

11. A signalling element according to one of the Claims 1 to 4, characterised in that the output-coupling of the fluorescent light is effected by means of mechanical scatterers or reflectors (coloured, fluorescent, phosphorescent) pressed against the fluorescent body or light conductor.

12. A signalling element according to one of the Claims 1 to 11, characterised in that the output-coupling locations are in the form of symbols or inscriptions.

13. A signalling element according to Claim 1, characterised in that the housing of the actuating component, in which the fluorescent body (for example a plate) is located, consists partially of light-permeable (also diffuse) material (1) (Figure 1), whilst the material of the stationary guiding component (7) of the switch is at least to the excitation light of the fluorescence.

14. A signalling element according to Claim 1, characterised in that the fluorescent body which is integrated in the actuating component of the signalling element carries on its front, a cover (6) which is impermeable to the excitation light and which leaves exposed only the output-coupling zones.

15. A signalling element according to Claims 13 and 14, characterised in that the actuating component, with the fluorescent body, projects from the housing in at least one switching state (Figure 1 a), so that the fluorescent body can be reached by entering ambient light.

16. A signalling element according to Claim 15, characterised in that a reflective layer (5) is applied to the rear wall of the actuating button, or the material of the rear wall is self-reflective (also diffuse) so that the ambient light which falls on to the rear wall through the side surfaces is reflected towards the fluorescent body.

17. A signalling element according to Claim 15, characterised in that, in at least one switching state, the actuating component is lowered into the housing to such a depth that no ambient light can penetrate into the housing through the transparent side walls (Figure 1 b).

18. A signalling element according to Claim 1, characterised in that the fluorescent body is arranged on the inside of the actuating housing directly behind the transparent (side) walls (1).

19. A signalling element according to Claim 18, characterised in that the fluorescent light is led into the front surface of the actuating component (curvature, reflectors 9), from which it is emitted by way of output-coupling locations (3) (for example, Figure 2).

20. A signalling element according to Claim 19, characterised in that the front surface from which the light is output-coupled consists of fluorescent body material and carries a cover (6) which is impermeable to the output light and which leaves exposed only the output coupling locations.

21. A signalling element according to Claim 19, characterised in that the front plate from which output-coupling takes place consists of clear, light-conducting material, and the inner surfaces of the fluorescent body are screened by a light-impermeable cover (6) from ambient light which penetrates through the front plates (Figure 2).

22. A signalling element according to Claim 1, characterised in that the fluorescent body, possibly in combination with a light conductor, forms the actuating component.

23. A signalling element according to Claim 1, characterised in that the housing material is impermeable to light, and the fluorescent body is incorporated into the housing.

24. A signalling element according to Claim 23, characterised in that the light-output coupling zones are located on the housing component.

25. A signalling element according to Claim 23, characterised in that the light-output coupling zones are located in the actuating component, and the light is led by way of light conductors from the fluorescent body (2) into the actuating component (for example, Figures 6 and 7).

26. A signalling element according to Claim 24, characterised in that the actuating component is impermeable to light, and, depending upon the switching state, covers none, one, or more than one, output-coupling location.

27. A signalling element according to Claim 24, characterised in that the light is led to the output-coupling zones through the actuating component.

28. A signalling element according to Claim 25 or 27, characterised in that the fluorescent light is led to various output-coupling locations in dependence upon the switching state (Figure 6).

29. A signalling element according to Claim 28, characterised in that different output-coupling locations on different fluorescent bodies are supplied with light of different colours.

30. A signalling element according to one of the preceding Claims, characterised in that the surroundings of the output-coupling locations are coloured so as to promote a colour contrast, or are covered.

31. A signalling element according to one of the preceding Claims, characterised in that coloured or phosphorescent symbols are provided on the housing or the actuating component, preferably in the vicinity of the fluorescent light output-coupling locations (reference symbols).

## Revendications

1. Elément de signalisation sans lampe (par exemple bouton de signalisation, interrupteur à bascule, bouton rotatif, interrupteur à coulisse), éventuellement en liaison avec une inscription qui, pour les différents états de commutation, prend différentes positions par rapport à une partie fixe formant boîtier caractérisé par l'utilisation d'un dispositif collectant la lumière (2) situé dans la partie formant boîtier (7) ou dans la partie de manoeuvre qui est constituée par un corps (corps fluorescent) qui:
a) est constitué en un matériau possédant un indice de réfraction n>1,
b) contient des particules fluorescentes,
c) collecte la lumière incidente par dispersion fluorescente et par des réflexions ultérieures sur ses surfaces limites, et
d) délivre la lumière fluorescente de façon concentrée, par l'intermédiaire de zones (3) d'extraction par découplage,
de telle sorte que soit les conditions d'éclairage du dispositif collectant la lumière, soit le découplage de la lumière collectée vers l'extérieur dépendent de la position de la partie de manoeuvre.

2. Elément de signalisation suivant la revendication 1, caractérisé par le fait que la lumière fluorescente est guidée ou extraite par découplage par l'intermédiaire de guides de lumière (8) (figure 2).

3. Elément de signalisation suivant la revendication 1 ou 2, caractérisé par le fait que des surfaces (4, 9) du corps fluorescent ou du guide de lumière, qui ne réalisent pas une réflexion totale de la lumière fluorescente et au niveau desquelles aucune extraction de lumière par découplage n'est désirée, sont munies de réflecteurs diélectriques, métalliqués ou diffusants (4, 9) en contact optique avec la surface.

4. Elément de signalisation suivant la revendication 1, caractérisé par le fait que les surfaces du corps fluorescent ou du guide de lumière, qui ne réalisent pas une réflexion totale de la lumière fluorescente et au niveau desquels aucune extraction de lumière par découplage n'est désiré.e, sont réalisées réfléchissantes grâce à des réflecteurs diffusants (4,

9) auquel cas une couche possédant une épaisseur allant jusqu'à 100 µm et possédant un indice de réfraction inférieur à celui du matériau du corps fluorescent (par exemple l'air) est située entre .la surface et le réflecteur.

5. Elément de signalisation suivant l'une des revendications 1 à 4, caractérisé par le fait que l'extraction de la lumière par découplage s'effectue par l'intermédiaire de surfaces non métallisées (par exemple 3 sur la figure 3) du corps fluorescent ou du guide de lumière.

6. Elément de signalisation suivant l'une des revendications 1 à 4, caractérisé par le fait que l'extràction de la lumière par découplage s'effectue par l'intermédiaire d'encoches métallisées (diélectriques, métalliques, diffusantes) situées dans le corps fluorescent ou dans le guide de lumière.

7. Elément de signalisation suivant l'une des revendications 1 à 4, caractérisé par le fait que l'extraction de lumière par découplage est obtenue en rendant rugueuse la surface du corps fluorescent ou du guide de lumière.

8. Elément de signalisation suivant l'une des revendications 1 à 4, caractérisé par le fait que la lumière de fluorescence est extraite par découplage grâce à des pigments colorés et de préférence des pigments blancs déposés sur la surface du corps fluorescent (par exemple par sèrigraphie).

9. Elément de signalisation suivant l'une des revendications 1 à 4, caractérisé par le fait que la lumière de fluorescence est extraite par découplage à l'aide de pigments fluorescents ou phosphorescents déposés sur la surface du corps fluorescent ou du guide de lumière.

10. Elément de signalisation suivant l'une des revendications 1 à 4, caractérisé par le fait que la lumière fluorescente est extraite par découplage à l'aide d'éléments diffusants ou de réflecteurs colorés, fluorescents ou phosphorescents, intégrés dans le corps fluorescent ou dans le guide de lumière.

11. Elément de signalisation suivant l'une des revendications 1 à 4, caractérisé par le fait que l'extraction de la lumière fluorescente par découplage est réalisée à l'aide d'éléments diffusants ou de réflecteurs mécaniques (colorés, fluorescents, phosphorescents) imprimés sur le corps fluorescent ou sur le guide de lumière.

12. Elément de signalisation suivant l'une des revendications 1 à 11, caractérisé par le'fait que les zones d'extraction par découplage possèdent la forme de symboles ou d'inscriptions.

13. Elément de signalisation suivant la revendication 1, caractérisé par le fait que le boîtier de la partie de manoeuvre, dans laquelle le corps fluorescent (par exemple une plaque) est situé, est constitué au moins partiellement par un matériau (1) transparent (également diffusant) (figure 1 ), tandis que le matériau de la partie fixe de guidage (7) du commutateur est opaque au moins pout la lumière d'excitation de fa fluorescence.

14. Elément de signalisation suivant la. revendication 1, caractérisé par le fait que le corps fluorescent intégré dans la partie de manoeuvre de l'élément de signalisation porte sur la face avant un revêtement (6) opaque pour la lumière d'excitation et qui laisse à découvert uniquement les zones d'extraction par découplage.

15. Elément de signalisation suivant les revendications 13 et 14, caractérisé par le fait que là partie de manoeuvre munie du corps fluorescent fait saillie hors du boîtier (figure 1 a), au moins dans un état de commutation, de telle sorte que le corps fluorescent peut être atteint par la lumière ambiante incidente.

16. Elément de signalisation suivant la revendication 15, caractérisé par le fait qu'une couche réfléchissante (5). est déposée sur la paroi arrière du bouton de manoeuvre, ou que le matériau de la paroi arrière est autoréfléchis- sant (également diffusant), de sorte que la lumière ambiante tombant sur la paroi arrière par les faces latérales est réfléchie en direction du corps fluorescent.

17. Elément de signalisation suivant la revendication 15, caractérisé par le fait que dans au moins un état de commutation, la partie de manoeuvre est suffisamment en renfoncement dans le boîtier pour qu'aucune lumière ambiante ne puisse pénétrer dans ce dernier à travers les parois latérales transparentes (figure 1 b).

18. Elément de signalisation suivant la revendication 1, caractérisé par le fait que le corps fluorescent est situé sur la face intérieure du boîtier de manoeuvre, directement derrière les parois (latérales) (1) transparentes.

19. Elément de signalisation suivant la revendication 18, caractérisé par le fait que la lumière fluorescente est dirigée sur la face frontale de la partie de manoeuvre (partie cintrée, réflecteurs 9), qu'elle quitte par l'intermédiaire de zones d'extraction par découplage (3) (par exemple figure 2).

20. Elément de signalisation suivant la revendication 19, caractérisé par le fait que la face frontale, d'où la lumière est extraite par découplage, est constituée en un matériau fluorescent et porte un revêtement (6) opaque pour la lumière de sortie et qui laisse dégagées uniquement les zones d'extraction par découplage.

21. Elément de signalisation suivant la revendication 19, caractérisé par le fait que la plaque frontale, à partir de laquelle s'effectue l'extraction par découplage, est constituée en un matériau transparent guidant la lumière et que les surfaces intérieures du corps fluorescent sont protégées par un revêtement (6) opaque vis-à-vis de la lumière ambiante qui traverse la plaque frontale (figure 2).

22. Elément de signalisation suivant la revendication 1, caractérisé par le fait que le corps fluorescent, éventuellement en liaison avec un guide de lumière, forme la partie de manoeuvre.

23. Elément de signalisation suivant la revendication 1, caractérisé par le fait que le matériau du boîtier est opaque et le corps fluorescent est monté dans le boîtier.

24. Elément de signalisation suivant la revendication 23, caractérisé par le fait que les zones d'extraction de la lumière par découplage sont situées sur la partie formant boîtier.

25. Elément de signalisation suivant la revendication 23, caractérisé par le fait que les zones d'extraction de la lumière par découplage sont situées dans la partie de manoeuvre et que la lumière est guidée par l'intermédiaire de guides de lumière depuis le corps fluorescent (2) dans la partie de manoeuvre (par exemple figures 6 et 7).

26. Elément de signalisation suivant la revendication 24, caractérisé par le fait que la partie de manoeuvre est opaque et ne recouvre aucune zone d'extraction par découplage ou recouvre une ou plusieurs régions d'extraction par découplage, en fonction de l'état de commutation.

27. Elément de signalisation suivant la revendication 24, caractérisé par le fait que la guidage de la lumière en direction des zones d'extraction par découplage s'étend à travers la partie de manoeuvre.

28. Elément de signalisation suivant la revendication 25 ou 27, caractérisé par le fait que la lumière de fluorescence est guidée, en fonction de l'état de commutation, vers différentes zones d'extraction par découplage (figure 6).

29. Elément de signalisation suivant la revendication 28, caractérisé par le fait que différentes zones d'extraction par découplage de différents corps fluorescents sont alimentées par des lumières possédant des couleurs différentes.

30. Elément de signalisation suivant l'une des revendications précédentes, caractérisé par le fait que l'environnement des zones d'extraction par découplage est coloré ou est masqué d'une manière fournissant un contraste entre les couleurs.

31. Elément de signalisation suivant l'une des revendications précédentes, caractérisé par le fait que des symboles colorés ou phosphorescents sont situés sur le boîtier ou sur la partie de manoeuvre-de préférence à proximité des zones d'extraction par découplage de la lumière de fluorescence (symboles de référence).
